# EUROPÄISCHE PATENTSCHRIFT

(11) **EP 3 254 982 B1**
(45) Veröffentlichungstag und Bekanntmachung des Hinweises auf die Patenterteilung: **24.04.2019**
(21) Anmeldenummer: 17162897.7
(22) Anmeldetag: 24.03.2017
(51) Int. Cl.: B65D 6/24, B65D 19/18, B65D 21/032, B65D 6/34, B65D 21/08

(54) **TRANSPORTBEHÄLTER**
TRANSPORT CONTAINER
RÉCIPIENT DE TRANSPORT

(30) Priorität: 09.06.2016 DE 202016103062 U
(43) Veröffentlichungstag der Anmeldung: 13.12.2017
(73) Patentinhaber: Finke Formenbau GmbH, 33184 Altenbeken-Buke (DE)
(72) Erfinder: FINKE, Markus, 33184 Altenbeken-Schwaney (DE)
(74) Vertreter: Bittner, Thomas L.

(56) Entgegenhaltungen:
- EP-A1- 0 566 983
- DE-A1-102014 105 871
- DE-U1- 20 001 291
- DE-U1-202008 007 119
- FR-A2- 2 145 447
- US-A1- 2011 155 610
- US-A1- 2015 289 389
- US-A1- 2015 336 709

## Beschreibung

Die Erfindung betrifft einen Transportbehälter mit einer gestapelten Anordnung von Behältern aus Kunststoff

### Hintergrund

Transportbehälter für Güter verschiedener Art und Kleinteile sind als solche in verschiedenen Ausführungsformen bekannt. Im Dokument DE 1 942 864 U ist zum Beispiel ein Transportbehälter für Güter aller Art mit einer Einrichtung für Gabelstapler offenbart, bei dem der Transportbehälter aus Einzelteilen besteht, die je nach Bedarf in verschiedenartiger Weise zusammenbaubar sind, beispielsweise zu Paletten mit Stapelsäulen, auf die weitere Paletten und Behälter aufsetzbar sind, oder zu einstöckigen oder mehrstöckigen Behältern, deren Seitenwände herausnehmbar sind, so dass sie von der Seite her beladen und entladen werden können, wobei die Behälter mittels Einsetzen einer Seitenwand verschließbar sind.

Ein zusammensetzbarer Transportbehälter ist weiterhin aus dem Dokument DE 10 2014 105 871 A1 bekannt. Der Transportbehälter ist hinsichtlich seines Transportvolumens größeneinstellbar.

In Dokument DE 40 37 696 A1 ist ein modulartig aufgebautes Behältersystem aus aufeinander angepassten Grundelementen beschrieben, die hinsichtlich bestimmter Abmessungen gleich sind, sodass sie zu unterschiedlichen Behältern kombiniert werden können.

Aus dem Dokument DE 200 01 291 U1 ist ein Scharnier mit abkoppelbaren Scharnierteilen bekannt. In einer Ausführung wird das Scharnier verwendet, um übereinander gestapelte Behälter miteinander zu verbinden, derart, dass übereinander angeordnete Behälter schwenkbar miteinander verbunden sind.

Im Dokument EP 0 566 983 A1 ist ein Koffer zur Aufnahme und zum Transportieren von Gegenständen, insbesondere Werkzeugen und Arbeitsmaterial, offenbart, bei dem Module übereinander gestapelt sind, sodass ein oberes Modul nach oben geschwenkt werden kann, um eine deckseitige Öffnung eines darunterliegenden Moduls freizugeben. Benachbarte Module sind mittels einer Verbindungsstange miteinander verbunden, die das relative Verschwenken der Module zueinander erlaubt.

Im Dokument US 2015/0289389 A1 ist ein Behälter zum Aufnehmen elektronischer Bauteile oder Anordnungen wie Schaltkreise oder elektronische Komponenten im Auto oder im Flugzeug offenbart, bei dem der Behälter aus Wandsegmenten gebildet wird, die in den Ecken mit Ecksegmenten verbunden werden.

Das Dokument FR 2.145.447 offenbart einen Behälter, bei dem Wandsegmente und Bodensegmente zusammengesetzt sind.

Ein Behälter mit Deckel ist im Dokument US 2011/0155610 A1 beschrieben. In den Dokumenten DE 20 2008 007 119 U1 sowie US 2015/0336709 A1 sind Paletten offenbart, auf denen Transportbehälter angeordnet werden können, wobei die Paletten modular aufgebaut sein können.

### Zusammenfassung

Aufgabe der Erfindung ist es, einen Transportbehälter mit einer gestapelten Anordnung von Behältern aus Kunststoff anzugeben, der flexibel einsetzbar ist und ein möglichst einfaches Be- und Entladen der Behälter ermöglicht.

Die Aufgabe wird gelöst durch einen Transportbehälter mit einer gestapelten Anordnung von Behältern aus Kunststoff nach dem unabhängigen Anspruch 1. Ausgestaltungen sind Gegenstand von abhängigen Unteransprüchen.

Nach einem Aspekt ist ein Transportbehälter mit einer gestapelten Anordnung von Behältern aus Kunststoff geschaffen, bei der die Behälter mit einem Behälterboden und einer umlaufenden Behälterwand gebildet sind, wobei der Behälterboden eine Gesamtfläche einer Transportpalette oder einen Teilbereich hiervon erfassend ausgebildet ist. Die umlaufenden Behälterwände sind mit einer aufrechtstehenden Wand und hierauf angeordneten Versteifungen gebildet. Die Behälter sind aus Behälterbauteilen lösbar zusammengesetzt, die zwei seitliche Behälterbauteile und wenigstens ein dazwischen angeordnetes mittleres Behälterbauteil aufweisen, wobei benachbart zueinander angeordnete Behälterbauteile im Bereich der Behälterwände und des Behälterbodens form- und / oder kraftschlüssig miteinander verbunden sind. Direkt übereinander angeordnete Behälter sind entlang einer Behälterlängsseite gelenkig miteinander verbunden, derart, dass ein oberer Behälter zwischen einer Ausgangstellung, in welcher der obere Behälter auf einem direkt darunter angeordneten Behälter und dessen deckseitige Behälteröffnung verschließend angeordnet ist, und einer hochgeschwenkten Stellung verlagerbar ist, in welcher der obere Behälter um eine Schwenkachse der gelenkigen Verbindung hochgeschwenkt ist, so dass die deckseitige Behälteröffnung des direkt darunter angeordneten Behälters geöffnet ist.

Auf Flächenabschnitten, die beim lösbaren Zusammensetzen der Behälterbauteile gegenseitig zur Auflage kommen, sind ein- oder beidseitig oberflächenseitige Riffelungen angeordnet. Die oberflächenseitigen Riffelungen können benachbart zu einer der Verbindungen angeordnet sein, in welchen die Behälterbauteile zum Eingriff kommen. Die Riffelungen können wenigstens abschnittsweise eine flächige Zahnstruktur aufweisen, zum Beispiel mit Pyramiden oder Pyramidenstümpfen.

In der gestapelten Anordnung der Behälter können die direkt aufeinander angeordneten Behälter, welche allgemein auch als Kisten bezeichnet werden können, zumindest abschnittsweise formschlüssig aufeinanderliegen. So können in einer Ausführungsform im Bodenbereich des oberen Behälters angeordnete Vorsprünge, die außenseitig umlaufend durchgehend oder unterbrochen gebildet sein können, formschlüssig in zugeordnete Abschnitte des unten angeordneten Behälters eingreifen, beispielsweise im Bereich eines oberseitigen umlaufenden Rands des unteren Behälters. Mit den Vorsprüngen im Bodenbereich können Stand- oder Lagerelemente für den oberen Behälter ausgebildet sein, wenn dieser zum Beispiel auf einer Lagerfläche angeordnet wird, zum Beispiel dem Fußboden.

Die Behälter oder deren Behälterteile können als Spritzgussbauteile hergestellt sein, wobei recycelter Kunststoff zum Einsatz kommen kann.

Der obere Behälter kann in der hochgeschwenkten Stellung mittels einer Verriegelungseinrichtung verriegelbar sein. Die Verriegelung zumindest in hochgeschwenkten Stellung kann ausgebildet sein, indem der obere Behälter in der hochgeschwenkten Stellung einrastet. Hierbei kann die Verriegelungseinrichtung ein Führungsbauteil aufweisen, welches beim Hoch- und Runterschwenken entlang eines das Führungsbauteil durchgreifenden Vorsprungs geführt ist, der beispielsweise am oberen Rand des unteren Behälters angeordnet ist. In einer Endstellung verriegelt das Führungsbauteil, sodass der obere Behälter in der hochgeschwenkten Stellung gesichert ist. Zum Runterschwenken kann das Führungsbauteil dann aus der Verriegelungsstellung gelöst werden, um ein Herunterschwenken des oberen Behälters in die Stellung auf dem unteren Behälter zu ermöglichen.

Der obere Behälter kann mittels einer Verschlusseinrichtung gegen ein Hochschwenken sicherbar sein, wenn der obere Behälter in der Ausgangsstellung auf dem direkt darunter angeordneten Behälter angeordnet ist. Es können ein oder mehrere Verschlüsse vorgesehen sein, die mittels Schließen des jeweiligen Verschlusses den oberen Behälter in der Ausgangsstellung auf dem direkt darunter angeordneten Behälter sichern. Ein oder mehrere der Verschlüsse können frontseitig an dem Transportbehälter angeordnet sein. Es kann vorgesehen sein, dass ein oder mehrere Verschlüsse ausschließlich im Bereich der Frontseite angeordnet sind, also auf der gegenüberliegenden Seite der gelenkigen Verbindung, die rückseitig angeordnet ist.

Die Behälterböden können wenigstens in einem Teilbereich der Bodenfläche Öffnungen aufweisen. Zumindest in einem Teilbereich des Behälterbodens kann ein Gitterboden vorgesehen sein, bei dem die Öffnungen innerhalb einer Gitterstruktur angeordnet sind. Die Gitterstruktur kann die jeweilige Bodenfläche der Behälter oder Kisten vollständig erfassen. Sie kann gebildet sein mit Stegen und hierzwischen angeordneten Öffnungen. Die Gitterstruktur kann über den gesamten Gitterboden durchgehend einheitlich ausgebildet sein, beispielsweise mit einer Waben- oder Drachenviereckstruktur. Alternativ kann der Behälterboden teilweise oder ganzflächig als geschlossener Boden ausgeführt sein.

Die seitlichen Behälterbauteile können als einseitig offene Kastenbauteile ausgeführt sein, und das wenigstens eine mittlere Behälterbauteil kann als beidseitig offenes Kastenbauteil ausgeführt sein. Die seitlichen Behälterbauteile und / oder das wenigstens eine mittlere Behälterbauteil können einstückig ausgeführt oder aus mehreren zusammengesetzten Wandbauteilen ausgebildet sein. Beispielsweise können Wandabschnitt bildende Bauteile am Boden angeklipst oder auf andere Art und Weise befestigt sein, zum Beispiel lösbar. In einer Ausführung sind zwischen den seitlichen Behälterbauteilen mehrere mittlere Behälterbauteile angeordnet, die mit gleicher oder unterschiedlicher Breite ausgebildet sein können.

Die Verbindungen zwischen den Behälterbauteilen können Nut-Feder-Verbindungen aufweisen. Die Nut-Feder-Verbindungen können im Bereich aufrechter Seitenwände und / oder im Bereich des Behälterbodens ausgebildet sein. Ergänzend oder alternativ kann vorgesehen sein, die Behälterbauteile miteinander zu verschrauben. Hierzu können an den Behälterbauteilen Öffnungen und zugeordnete Schraubdome vorgesehen sein.

Die Verbindungen zwischen den Behälterbauteilen können formschlüssige Verbindungen aufweisen, bei denen Vorsprünge formschlüssig in zugeordnete Ausnehmungen eingreifen. Die formschlüssigen Verbindungen können im Bereich aufrechtstehender Seitenwände und / oder im Bereich des Behälterbodens gebildet sein. Die Vorsprünge können auf einem aufrecht ausgerichteten Wandabschnitt angeordnet und in Richtung des hieran zu befestigenden Behälterbauteils vorspringen, um so beim Zusammensetzen der Behälterbauteile in einer zugeordneten Ausnehmung am gegenüberliegenden Behälterbauteil aufgenommen zu werden.

Die Versteifungen können von der aufrechtstehenden Wand der Behälterwand nach außen und / oder innen vorstehende Versteifungsrippen aufweisen. Die Versteifungsrippen können als auf der Behälterwand aufrechtstehende Flachabschnitte ausgebildet sein. Die Tiefe der Versteifungsrippen mit Blick auf die Behälterwand kann sich über die Höhe der Behälterwand verändern. Beispielsweise kann vorgesehen sein, dass die Versteifungsrippe in einem Fußbereich, der benachbart zum Boden des Behälters ausgebildet ist, tiefer und somit breiter ist als im oberen Endbereich sind.

Mit nach innen vorstehenden Versteifungsrippen können Einschubaufnahmen für lösbar in dem Behälter anordbare Lagerbauteile gebildet sein. In einer oder mehreren der Einschubaufnahmen können Einschübe eingeschoben sein, beispielsweise in Form aufrechter Wandeinschübe, wodurch eine Teilung des Aufnahmevolumens des Behälters hergestellt sein kann. Auch können mittels der Einschubaufnahmen Schaumstoffblöcke in dem Behälter gesichert werden, die ihrerseits zur Aufnahme von zu transportierenden Gegenständen in dem Transportbehälter dienen.

Bei einem in dem Stapel oben angeordneten Behälter kann die deckseitige Behälteröffnung wenigstens teilweise mit einem Deckel verschlossen sein. Der Deckel kann ein- oder mehrteilig ausgebildet sein. Der Deckel kann von dem Behälter vollständig lösbar sein. In einer Ausgestaltung weist der Deckel wenigstens zwei Teildeckel auf, die auf gegenüberliegenden Seiten des Behälters schwenkbar gelagert sind. Die Teildeckel können jeweils einen Bereich der Behälteröffnung bedecken, welcher einem der Behälterbauteile zugeordnet ist. Auf diese Weise kann beim Erweitern eines Behälters, indem zum Beispiel ein weiteres mittleres Behälterbauteil eingefügt wird, ein zugehöriger Teildeckel in den Deckel integriert werden.

Ein in dem Stapel unten angeordneter Behälter kann auf einer oder mehreren Transportpaletten angeordnet sein, wobei der Boden des unten angeordneten Behälters mit einer Aufnahmefläche der einen oder der mehreren Transportpaletten vollständig überlappt. Die Aufnahmefläche kann der halben oder der ganzen Fläche einer Europoolpalette entsprechen. Die eine oder die mehreren Transportpaletten können mittels einer Sicherungseinrichtung lösbar an dem Stapel von Transportbehältern gesichert sein.

Auf einander gegenüberliegenden Flächen der Behälterbauteile kann ein Dichtelement angeordnet sein. Das Dichtelement kann als Dichtschnur aus einem elastischen Material ausgebildet sein, beispielweise Gummi. Das Dichtelement kann auf der zugeordneten Oberfläche aufgelegt sein, wahlweise mittels Haftmittel haftend, oder alternativ in einer auf der zugeordneten Oberfläche vorgesehenen Nut eingelegt sein. Mithilfe des Dichtelements kann es ermöglicht sein, den Transportbehälter wasser-, staub- und / oder gasdicht auszubilden. Das Anordnen des Dichtelements kann bei einer Ausführungsform in verschiedenen getrennten Bereichen zwischen benachbarten Wänden vorgesehen sein, um beim Zusammenbau die jeweiligen Bereiche abzudichten.

Der Behälterboden kann eine Gesamtfläche mehrerer Transportpaletten erfassend ausgebildet sein, wobei die Transportpaletten mittels Palettenverbindern miteinander verbunden sind. Der Behälterboden überlappt flächenmäßig mit der Fläche der Transportpaletten. Die Palettenverbinder können beispielsweise als Profile aus Metall ausgeführt sein, insbesondere Aluminium. Die Palettenverbinder können hierbei in zugeordnete Ausnehmungen an den Paletten eingeschoben werden, wenn die Paletten aufeinander zu bewegt werden. Zwischen den Paletten können Abstandshalter angeordnet sein.

In dem Behälter können Transportsicherungen angeordnet sein, die zum Beispiel als Schaumleisten oder -platten ausgeführt sind. In einem Ausführungsbeispiel kann eine gleiche Beabstandung der Transportsicherungen vorgesehen sein. Die Transportsicherungen können an der Wand in zugeordnete Einschübe eingesteckt sein.

Am Behälter können ein oder mehrere Halteösen vorgesehen sein, zum Beispiel am Boden eingeclipst sein. Mithilfe der Halteöse können in dem Transportbehälter aufgenommene Transportgüter verzurrt werden. Platzhalter können vorgesehen sein, um wahlweise weitere Halteösen anzubringen. Die Platzhalter können mittels Sollbruchstellen gebildet sein, die ein Entfernen der Platzhalter ermöglichen, um einen Durchbruch zum Einstecken einer Halteöse zu schaffen. Eine Verschlusslasche kann schwenkbar gelagert sein. Im geschlossenen Zustand kann eine Sicherungslasche einen Durchbruch in der Verschlusslasche durchgreifen, so dass in eine Öffnung der Sicherungslasche ein Sicherungsstift oder ein Schloss eingeführt werden kann, um die Verschlusslasche in der geschlossenen Stellung zu sichern.

### Beschreibung von Ausführungsbeispielen

Im Folgenden werden weitere Ausführungsbeispiele unter Bezugnahme auf Figuren einer Zeichnung näher erläutert. Hierbei zeigen:
- Fig. 1: eine schematische perspektivische Darstellung eines Transportbehälters mit einer gestapelten Anordnung von zwei Behältern aus Kunststoff;
- Fig. 2: eine schematische perspektivische Darstellung des Transportbehälters aus Fig. 1;
- Fig. 3: eine schematische perspektivische Darstellung eines seitlichen Behälterbauteils;
- Fig. 4: eine schematische perspektivische Darstellung eines mittleren Behälterbauteils;
- Fig. 5: eine schematische Darstellung eines Transportbehälters von der Seite, wobei ein Deckel geschlossen ist;
- Fig. 6: eine schematische perspektivische Darstellung des Transportbehälters aus Fig. 5;
- Fig. 7: eine schematische perspektivische Darstellung einer Palette des Transportbehälters aus Fig. 1;
- Fig. 8: eine schematische perspektivische Darstellung eines Deckels;
- Fig. 9: eine schematische perspektivische Darstellung eines weiteren Transportbehälters vor dem Zusammenbau;
- Fig. 10: eine schematische perspektivische Darstellung des weiteren Transportbehälters aus Fig. 9 nach dem Zusammenbau;
- Fig. 11: schematische Darstellungen eines Behälters mit hierin angeordneten Transportsicherungen;
- Fig. 12: eine schematische perspektivische Darstellung eines Abschnitts mit einer Dichtung;
- Fig. 13: schematische perspektivische Darstellung eines Abschnitts eines Behälters mit einer Halteöse sowie eine Halteöse und
- Fig. 14: schematische perspektivische Darstellungen eines Abschnitts mit einer Verschlusslasche.

Fig. 1 und 2 zeigen schematische perspektivische Darstellungen eines Transportbehälters 1, bei dem ein oberer Behälter 2 und ein unterer Behälter 3 direkt übereinander und aufeinander angeordnet sind. Der untere Behälter 3 ist auf zwei Paletten 4a, 4b angeordnet und hieran mittels einer Sicherungseinrichtung 5 lösbar gesichert. Eine Auflagefläche 6, die von den beiden Paletten 4a, 4b zusammen gebildet wird, überlappt vollständig mit einer Bodenfläche 7 des unteren Behälters 3. Auch eine Bodenfläche 8 des oberen Behälters 2 weist die gleiche Größe auf.

Ein Behälterboden 9 ist als ein Gitterboden 10 gebildet, bei dem sich eine Gitterstruktur über die gesamte Bodenfläche 8 erstreckt. Der Gitterboden 10 ist mit Stegen 10a und von den Stegen 10a eingerahmten Öffnungen 10b gebildet. In den Gitterboden 10 integriert sind Vorsprünge 11 und zugeordnete Ausnehmungen 12 (vgl. auch Fig. 3). Die Vorsprünge 11 werden in den zugeordneten Ausnehmungen 12 angeordnet, wenn der obere und der untere Behälter 2, 3, aus Behälterbauteilen lösbar zusammengesetzt werden. Hierzu zeigen die Fig. 3 und 4 perspektivische Darstellungen eines seitlichen Behälterbauteils 30 sowie eines mittleren Behälterbauteils 40.

Entlang einer Behälterlängsseite 13 ist der obere Behälter 2 an dem unteren Behälter 3 mittels einer Gelenkverbindung 14 gelenkig angeordnet, was die Fig. 5 und 6 näher zeigen. Eine Verriegelungseinrichtung 15 weist ein Führungsbauteil 15a sowie einen zugeführt zugeordneten Führungszapfen 15b auf, der beim Hoch- und Runterschwenken des oberen Behälters 2 zwischen der in den Fig. 5 und 6 gezeigten hochgeschwenkten Stellung und der in den Fig. 1 und 2 gezeigten Ausgangsstellung in einer gestreckten Ausnehmung 15c des Führungsbauteils 15a geführt wird. In der hochgeschwenkten Stellung, die die Fig. 5 und 6 zeigen, ist der obere Behälter 2 verriegelt mittels der Verriegelungseinrichtung 15. Zum Herunterschwenken wird die Verriegelungseinrichtung 15 gelöst.

Bei den gezeigten Ausführungsformen sind zwei Behälter übereinander gestapelt und auf der Palette 4a, 4b angeordnet. Alternativ können mehr als zwei solche Behälter übereinandergestapelt werden.

Der obere und der untere Behälter 2, 3 sind jeweils aus zwei seitlichen Behälterbauteilen 30, die in Fig. 3 gezeigt sind, sowie einem mittleren Behälterbauteil 40 gemäß Fig. 4 zusammengesetzt. Alternativ können zwischen den beiden seitlichen Behälterbauteilen 30 mehrere mittlere Behälterbauteile 40 angeordnet sein, beispielweise höchstens drei.

Neben den Verbindungen mittels der Vorsprünge 11 und der zugeordneten Ausnehmungen 12 im Bereich des Behälterbodens sind zusätzlich Nut-Feder-Verbindungen 16 im Bereich aufrechter Seitenwände 17 der Behälter 2, 3 vorgesehen. Sowohl die Vorsprünge 11 wie auch die Nut-Feder-Verbindungen 16 können alternativ weggelassen werden, wobei die Behälterbauteile 30, 40 dann miteinander verschraubt sein können.

Auf den Behälterwänden 17 sind innen und außen vorstehende Versteifungsrippen 18 angeordnet. Gemäß Fig. 3 können mit den Versteifungsrippen 18 auf einer Innenseite 19 Einschübe 20 gebildet sein, in die zum Beispiel Schaumstoffbauteile eingeschoben werden können, um diese innerhalb des jeweiligen Behälters 2, 3 zu lokalisieren. Derartige Schaumstoffbauteile (nicht dargestellt) können in einer Ausgestaltung zu transportierende Gegenstände oder Bauteile aufnehmen, beispielsweise formschlüssig. Das zu transportierende Gut kann auf diese Weise innerhalb des jeweiligen Behälters lokalisiert und gesichert werden.

Gemäß den Fig. 1 und 2 ist an dem oberen Behälter 2 ein Deckel 21 schwenkbar angeordnet, so dass der obere Behälter 2 zum Be- oder Entladen geöffnet werden kann. Fig. 8 zeigt eine schematische Darstellung ein mittleres Deckelteil 21b (vgl. auch Fig. 9 unten) des Deckels 21 von oben, das mit benachbarten Deckelteilelementen 22, 23 gebildet ist.

Fig. 7 zeigt eine perspektivische Darstellung für eine der Paletten 4a, 4b. Auf Palettenfüßen 24, 25 ist eine Palettenauflagefläche 26 gebildet, die bei der gezeigten Ausführungsform einen geschlossenen Boden 27 mit einer hierauf angeordneten Versteifung 27a mit Stegen 27b aufweist. Mittels der Stege 27b sind Aufnahmeräume 28 gebildet, in die Gegenstände fallen können, die durch den Gitterboden 10 der Behälter 2, 3 nach unten fallen. Der Boden 27 der Paletten 4a, 4b kann die gesamte Bodenfläche der Behälter 2, 3 erfassen.

Mittels einer mehrfach ausgebildeten Verschlusseinrichtung 29, die bei der gezeigten Ausführung jeweils eine Verschlusslasche 29a aufweist (vgl. Fig. 1), ist der obere Behälter 2 an dem unteren Behälter 3 gesichert. Die Verschlusseinrichtung 29 verhindert im geschlossenen Zustand ein Hochschwenken des oberen Behälters 2.

Fig. 9 und 10 zeigen schematische perspektivische Darstellungen eines weiteren Transportbehälters 1 vor und nach dem Zusammenbau, wobei Fig. 10 im Unterschied zu Fig. 9 einen Transportbehälter mit oberem und unterem Behälter 2, 3. Für gleiche Merkmale werden die gleichen Bezugszeichen wie in den vorangehenden Figuren verwendet.

Es sind Deckelteile 21a, 21b, 21c vorgesehen, die dem mittleren Behälterbauteil 40 und den seitlichen Behälterbauteilen 30 zugeordnet sind.

Zum Ausbilden des Behälterbodens 9 werden Paletten 4a, 4b mit Hilfe von Palettenverbindern 50a, 50b zusammengefügt, die beispielsweise als Profile aus Metall ausgeführt sind, insbesondere Aluminium. Die Palettenverbinder 50a, 50b werden hierbei in zugeordnete Ausnehmungen an den Paletten 4a, 4b eingeschoben, wenn die Paletten 4a, 4b aufeinander zu bewegt werden. Zwischen den Paletten 4a, 4b sind Abstandshalter 51 angeordnet.

Fig. 11 zeigt Darstellungen eines Behälters, in welchem Transportsicherungen 60 angeordnet sind, die bei dem gezeigten Ausführungsbeispiel als Schaumleisten oder -platten ausgeführt sind. Bei dem gezeigten Ausführungsbeispiel ist eine gleiche Beabstandung der Transportsicherungen 60 vorgesehen. Die Transportsicherungen 60 sind an der Wand in zugeordnete Einschübe 19 eingesteckt.

Fig. 12 zeigt eine schematische perspektivische Darstellung eines Abschnitts mit einem Dichtelement 70, welches bei der gezeigten Ausführungsform als Dichtschnur aus einem elastischen Material ausgebildet ist, beispielweise Gummi. Das Dichtelement 70 kann auf der zugeordneten Oberfläche 71 aufgelegt sein, wahlweise mittels Haftmittel haftend, oder alternativ in einer auf der zugeordneten Oberfläche 71 vorgesehenen Nut eingelegt sein. Mithilfe des Dichtelements 70 ist es ermöglicht, den Transportbehälter 1 wasser-, staub- und / oder gasdicht auszubilden. Das Anordnen des Dichtelements kann bei der Ausführungsform in Fig. 9 in Bereichen 72a, 72b, 72c vorgesehen sein, um beim Zusammenbau die jeweiligen Bereiche abzudichten.

Fig. 13 zeigt eine schematische perspektivische Darstellung eines Abschnitts eines Behälters mit einer Halteöse 80, die am Boden eingeclipst ist, sowie eine einzelne Halteöse. Mithilfe der Halteöse 80 können in dem Transportbehälter aufgenommene Transportgüter verzurrt werden. Platzhalter 81 sind vorgesehen, um wahlweise weitere Halteösen anzubringen. Die Platzhalter 81 sind bei der dargestellten Ausführungsform mittels Sollbruchstellen gebildet, die ein Entfernen der Platzhalter 81 ermöglichen, um einen Durchbruch zum Einstecken einer Halteöse zu schaffen.

Fig. 14 zeigt schematische perspektivische Darstellungen eines Abschnitts mit einer Verschlusslasche 29a, die schwenkbar gelagert ist. Im geschlossenen Zustand (vergleiche rechte Darstellung in Fig. 14) durchgreift eine Sicherungslasche 90 einen Durchbruch 91 in der Verschlusslasche 29a, so dass in eine Öffnung 92 der Sicherungslasche ein Sicherungsstift oder ein Schloss eingeführt werden können, um die Verschlusslasche 29a in der geschlossenen Stellung zu sichern.

## Patentansprüche

1. Transportbehälter (1), mit einer gestapelten Anordnung von Behältern (2, 3), bei der
- die Behälter (2, 3) mit einem Behälterboden (9) und einer umlaufenden Behälterwand (17) gebildet sind, wobei der Behälterboden (9) eine Gesamtfläche einer Transportpalette (4a, 4b) oder einen Teilbereich hiervon erfassend ausgebildet ist;
- die umlaufenden Behälterwände (17) mit einer aufrechtstehenden Wand gebildet sind;
- direkt übereinander angeordnete Behälter entlang einer Behälterlängsseite (13) gelenkig miteinander verbunden sind, derart, dass ein oberer Behälter (2) zwischen einer Ausgangstellung, in welcher der obere Behälter (2) auf einem direkt darunter angeordneten Behälter (3) und dessen deckseitige Behälteröffnung verschließend angeordnet ist, und einer hochgeschwenkten Stellung verlagerbar ist, in welcher der obere Behälter (2) um eine Schwenkachse der gelenkigen Verbindung hochgeschwenkt ist, so dass die deckseitige Behälteröffnung des direkt darunter angeordneten Behälters (3) geöffnet ist;
**dadurch gekennzeichnet, dass**
- die Behälter (2, 3) aus Kunststoff mit auf den Behälterwänden (17) angeordneten Versteifungen (18) gebildet sind, wobei
- die Behälter (2, 3) aus Behälterbauteilen lösbar zusammengesetzt sind, die zwei seitliche Behälterbauteile (30) aufweisen, wobei zwischen den zwei seitlichen Behälterbauteilen (30) wenigstens ein mittleres Behälterbauteil (40) angeordnet ist, wobei
- benachbart zueinander angeordnete Behälterbauteile im Bereich der Behälterwände (17) und des Behälterbodens (9) form- und/oder kraftschlüssig miteinander verbunden sind, und wobei
- auf Flächenabschnitten, die beim lösbaren Zusammensetzen der zwei seitlichen Behälterbauteile (30) und des wenigstens einen mittleren Behälterbauteils (40) gegenseitig zur Auflage kommen, ein- oder beidseitig oberflächenseitige Riffelungen angeordnet sind.

2. Transportbehälter (1) nach Anspruch 1, **dadurch gekennzeichnet, dass** der obere Behälter (2) in der hochgeschwenkten Stellung mittels einer Verriegelungseinrichtung (15) verriegelbar ist.

3. Transportbehälter (1) nach Anspruch 1 oder 2, **dadurch gekennzeichnet, dass** der obere Behälter (2) mittels einer Verschlusseinrichtung (29) gegen ein Hochschwenken sicherbar ist, wenn der obere Behälter (2) in der Ausgangsstellung auf dem direkt darunter angeordneten Behälter (3) angeordnet ist.

4. Transportbehälter (1) nach mindestens einem der vorangehenden Ansprüche, **dadurch gekennzeichnet, dass** die Behälterböden (9) in wenigstens in einem Teilbereich der Bodenfläche Öffnungen (10b) aufweisen.

5. Transportbehälter (1) nach mindestens einem der vorangehenden Ansprüche, **dadurch gekennzeichnet, dass** die zwei seitlichen Behälterbauteile (30) als einseitig offene Kastenbauteile und das wenigstens eine mittlere Behälterbauteil (40) als beidseitig offenes Kastenbauteil ausgeführt sind.

6. Transportbehälter (1) nach mindestens einem der vorangehenden Ansprüche, **dadurch gekennzeichnet, dass** die Verbindungen zwischen den Behälterbauteilen (30; 40) Nut-Feder-Verbindungen aufweisen.

7. Transportbehälter (1) nach mindestens einem der vorangehenden Ansprüche, **dadurch gekennzeichnet, dass** die Verbindungen zwischen den Behälterbauteilen (30, 40) formschlüssige Verbindungen aufweisen, bei denen Vorsprünge (11) formschlüssig in zugeordnete Ausnehmungen (12) eingreifen.

8. Transportbehälter (1) nach mindestens einem der vorangehenden Ansprüche, **dadurch gekennzeichnet, dass** die Versteifungen (18) von der aufrechtstehenden Wand der Behälterwand (17) nach außen und / oder innen vorstehende Versteifungsrippen aufweisen.

9. Transportbehälter (1) nach Anspruch 8, **dadurch gekennzeichnet, dass** mit nach innen vorstehenden Versteifungsrippen Einschubaufnahmen für lösbar in dem Behälter (2; 3) anordbare Lagerbauteile gebildet sind.

10. Transportbehälter (1) nach mindestens einem der vorangehenden Ansprüche, **dadurch gekennzeichnet, dass** bei einem in dem Stapel oben angeordneten Behälter (2) die deckseitige Behälteröffnung wenigstens teilweise mit einem Deckel (21) verschlossen ist.

11. Transportbehälter (1) nach mindestens einem der vorangehenden Ansprüche, **dadurch gekennzeichnet, dass** ein in dem Stapel unten angeordneter Behälter (3) auf einer oder mehreren Transportpaletten (4a, 4b) angeordnet ist, wobei der Boden des unten angeordneten Behälters (3) mit einer Aufnahmefläche der einen oder der mehreren Transportpaletten (4a, 4b) vollständig überlappt.

12. Transportbehälter (1) nach mindestens einem der vorangehenden Ansprüche, **dadurch gekennzeichnet, dass** auf einander gegenüberliegenden Flächen der Behälterbauteile (30; 40) ein Dichtelement (70) angeordnet ist.

13. Transportbehälter (1) nach mindestens einem der vorangehenden Ansprüche, **dadurch gekennzeichnet, dass** der Behälterboden (9) eine Gesamtfläche mehrerer Transportpaletten (4a, 4b) erfassend ausgebildet ist, wobei die Transportpaletten (4a, 4b) mittels Palettenverbindern (50a, 50b) miteinander verbunden sind.

## Claims

1. A transport container (1) with a stacked arrangement of containers (2, 3) in which
- the containers (2, 3) are formed with a container bottom (9) and a peripheral container wall (17), wherein the container bottom (9) is formed so as to cover a total area of a transportation pallet (4a, 4b) or a section thereof,
- the peripheral container walls (17) are formed with an upright wall
- containers disposed directly one above the other are connected to each other in an articulated manner together along a long side (13) of the container in a manner such that an upper container (2) can be moved between an initial position in which the upper container (2) is disposed in a manner such as to close the upper container opening of a container (3) which is disposed directly beneath it, and a swung up position in which the upper container (2) has been swung up about a swivel axis of the articulated connection so that the upper container opening of the container (3) which is disposed directly underneath it is opened,
**characterised in that**
- the containers (2, 3) are made of plastic with reinforcements (18) arranged on the containers walls (17), wherein
- the containers (2, 3) are releasably assembled from container components which have two lateral container components (30), wherein between the two lateral container components (30) at least one central container component (40) is arranged, wherein
- container components disposed adjacent to each other are connected together in an interlocking and/or force-fitting manner in the region of the container walls (17) and the container bottom (9), and wherein
- on areas which during the releasable assembly of the two lateral container components (30) and the at least one central container component (40) come to rest on each other one-sided or two-sided flutings are arranged on the surface.

2. The transport container (1) as claimed in claim 1, **characterised in that** the upper container (2) can be locked in the swung up position by means of a locking means (15).

3. The transport container (1) as claimed in claim 1 or 2, **characterised in that** the upper container (2) can be secured against swinging up by means of a closing device (29) when the upper container (2) is arranged on the container (3) disposed directly below it in the initial position.

4. The transport container (1) as claimed in at least one of the preceding claims, **characterised in that** the container bottom (9) is provided with openings (10b) in at least a section of the bottom surface.

5. The transport container (1) as claimed in at least one of the preceding claims, **characterised in that** the two lateral container components (30) are designed as crate components which are open on one side and the at least one central container component (40) is designed as a crate component which is open on two sides.

6. The transport container (1) as claimed in at least one of the preceding claims, **characterised in that** the connections between the container components (30; 40) are provided with tongue and groove connections.

7. The transport container (1) as claimed in at least one of the preceding claims, **characterised in that** the connections between the container components (30, 40) are provided with interlocked connections in which projections (11) engage in an interlocked manner in associated recesses (12).

8. The transport container (1) as claimed in at least one of the preceding claims, **characterised in that** the reinforcements (18) comprise reinforcing ribs projecting outwardly and/or inwardly from the upright wall of the container wall (17).

9. The transport container (1) as claimed in claim 8, **characterised in that** with inwardly projecting reinforcing ribs, push-in seats are formed for storage components which can be releasably disposed in the container (2; 3).

10. The transport container (1) as claimed in at least one of the preceding claims, **characterised in that** at an upper container (2) of the stack, the top container opening is at least partially closed off with a lid (21).

11. The transport container (1) as claimed in at least one of the preceding claims, **characterised in that** a container (3) arranged below within the stack is disposed on one or more transportation pallets (4a, 4b), wherein the bottom of the container (3) arranged below completely overlaps with a loading area of the one or more transportation pallets (4a, 4b).

12. The transport container (1) as claimed in at least one of the preceding claims, **characterised in that** a sealing element (70) is disposed on opposite surfaces of the container components (30; 40).

13. The transport container (1) as claimed in at least one of the preceding claims, **characterised in that** the container bottom (9) is formed such that a total area of a plurality of transportation pallets (4a, 4b) is covered, wherein the transportation pallets (4a, 4b) are connected together by means of pallet connectors (50a, 50b).

## Revendications

1. Conteneur de transport (1), avec un arrangement d'empilement de conteneurs (2,3) pour lequel
- les conteneurs (2,3) sont formés avec un fond de conteneur (9) et une paroi de conteneur périphérique (17), le fond de conteneur (9) étant constitué saisissant une surface totale d'une palette de transport (4a,4b) ou d'une partie de zone de celle-ci,
- les parois de conteneur périphériques (17) sont formées avec une paroi verticale,
- des conteneurs disposés l'un sur l'autre le long d'un côté longitudinal de conteneur (13) sont reliés entre eux de façon articulée de telle sorte qu'un conteneur supérieur (2) peut être déplacé entre une position initiale dans laquelle le conteneur supérieur (2) est disposé sur un conteneur (3) directement disposé en dessous et fermant l'ouverture de conteneur côté couvercle de celui-ci et une position relevée dans laquelle le conteneur supérieur (2) est relevé vers le haut autour d'un axe de pivotement de la liaison articulée de telle sorte que l'ouverture de conteneur côté couvercle du conteneur (3) directement disposé en dessous est ouverte,
**caractérisé en ce que**
- les conteneurs (2,3) en matière plastique sont formés avec les rigidifications (18) disposées sur les parois de conteneur (17),
- les conteneurs (2,3) étant assemblés de façon amovible à partir de composants de conteneur, qui comportent deux composants de conteneur (30) latéraux, au moins un composant de conteneur central (40) étant disposé entre les deux composants de conteneur (30) latéraux,
- les composants de conteneur disposés adjacents l'un par rapport à l'autre étant reliés l'un à l'autre par conformité de forme et/ou de force dans la zone des parois de conteneur (17) et du fond de conteneur (9), et
- des striations côté surface unilatérales ou bilatérales étant disposées sur des sections de surface qui viennent en appui réciproquement lors de l'assemblage amovible des deux composants de conteneur (30) latéraux et de l'au moins un composant de conteneur (40) central.

2. Conteneur de transport (1) selon la revendication 1, **caractérisé en ce que** le conteneur supérieur (2) peut être verrouillé dans la position relevée au moyen d'un dispositif de verrouillage (15).

3. Conteneur de transport (1) selon la revendication 1 ou 2, **caractérisé en ce que** le conteneur supérieur (2) peut être assuré contre un relèvement vers le haut au moyen d'un dispositif de verrouillage (29), si le conteneur supérieur (2) est disposé dans la position initiale sur le conteneur (3) directement disposé en dessous.

4. Conteneur de transport (1) selon au moins l'une quelconque des revendications précédentes, **caractérisé en ce que** les fonds de conteneur (9) comportent des ouvertures (10b) dans au moins une partie de zone de !a surface de fond.

5. Conteneur de transport (1) selon au moins l'une quelconque des revendications précédentes, **caractérisé en ce que** les deux composants de conteneur (30) sont exécutées en tant que composants de caisse ouverts d'un côté et l'au moins un composant de conteneur central (40) est exécuté comme composant de caisse ouvert des deux côtés.

6. Conteneur de transport (1) selon au moins l'une quelconque des revendications précédentes, **caractérisé en ce que** les liaisons entre les composants de conteneur (30,40) comportent des assemblages à rainure et languette.

7. Conteneur de transport (1) selon au moins l'une quelconque des revendications précédentes **caractérisé en ce que** les liaisons entre les composants de conteneur (30,40) comportent des liaisons par conformité de forme pour lesquelles des saillies (11) viennent en prise par conformité de forme dans les évidements attribués (12).

8. Conteneur de transport (1) selon au moins l'une quelconque des revendications précédentes, **caractérisé en ce que** les rigidifications (18) de la paroi verticale de la paroi de conteneur (17) comportent des nervures de raidissement en saillie vers l'extérieur et/ou vers l'intérieur.

9. Conteneur de transport (1) selon la revendication 8, **caractérisé en ce que** des logements de tiroir sont formés avec des nervures de raidissement en saillie vers l'intérieur pour des composants d'entreposage disposables de façon amovible dans le conteneur (2,3).

10. Conteneur de transport (1) selon au moins l'une quelconque des revendications précédentes, **caractérisé en ce que** pour un conteneur (2) disposé en haut dans la pile, l'ouverture de conteneur côté couvercle est fermée au moins en partie avec un couvercle (21).

11. Conteneur de transport (1) selon au moins l'une quelconque des revendications précédentes, **caractérisé en ce qu'**un conteneur (3) disposé en dessous dans la pile est disposé sur une ou plusieurs palettes de transport (4a,4b), le fond du conteneur (3) disposé en dessous enchevauchant complètement avec une surface de réception de l'une ou des plusieurs palettes de transport (4a,4b).

12. Conteneur de transport (1) selon au moins l'une quelconque des revendications précédentes, **caractérisé en ce qu'**un élément d'étanchéité (70) est disposé sur des surfaces opposées l'une à l'autre des composants de conteneur (30,40),

13. Conteneur de transport (1) selon au moins l'une quelconque des revendications précédentes, **caractérisé en ce que** le fond de conteneur (9) est constitué saisissant une surface totale de plusieurs palettes de transport (4a,4b), les palettes de transport (4a,4b) étant reliées l'une à l'autre au moyen de raccords de palette (50a,50b).
